# EUROPÄISCHE PATENTANMELDUNG

(11) **EP 0 937 554 A2**
(43) Veröffentlichungstag der Anmeldung: **25.08.1999**
(21) Anmeldenummer: 99103422.4
(22) Anmeldetag: 23.02.1999
(51) Int. Cl.: B27G 19/02, B27B 25/04

(54) **Kreissägen-Schutzhaube**

(30) Priorität: 24.02.1998 DE 19807704
(71) Anmelder: AIGNER, Georg, D-94419 Reisbach (DE)
(72) Erfinder: Spies, Robert, 92283 Lauterhofen (DE); Hollweck, Gerhard, 92318 Neumarkt (DE); Braun, Andreas, 92348 Berg (DE)
(74) Vertreter: Gustorf, Gerhard, Dipl.-Ing.

(57) **Zusammenfassung**

Die Erfindung betrifft eine Schutzhaube für eine Kreissäge mit einem nach unten offenen Gehäuse (24), welches das Sägeblatt (14) abdeckt. In dem Gehäuse (24) ist eine Vorschubeinrichtung für das zu sägende Werkstück angebracht, die beispielsweise aus zwei angetriebenen Mitnehmerriemen (34) besteht. Das Gehäuse (24) ist über Gelenkparallelogramme (26) vertikal verstellbar an einem starren Halter (18, 20) aufgehängt.

## Beschreibung

Die Erfindung betrifft eine Schutzhaube für eine Kreissäge mit einem das Sägeblatt abdeckenden, unten offenen Gehäuse.

Schutzhauben für Kreissägen, die das Sägeblatt beim Sägen vollständig abdecken, sind bekannt und zur Vermeidung von Unfällen vorgeschrieben. Das nach unten offene Gehäuse der Schutzhaube ist dabei über eine Druckeinrichtung so an der Kreissäge befestigt, daß das Sägeblatt in allen Betriebsstellungen umfassend abgedeckt bleibt.

Der Nachteil aller bisher bekannten Schutzhauben für Kreissägen besteht darin, daß das Werkstück nach wie vor von Hand zugeführt werden muß, so daß ein bisher unvermeidliches Restrisiko für Schnittverletzungen bestehen blieb.

Der Erfindung liegt die Aufgabe zugrunde, eine Schutzhaube für Kreissägen zur Verfügung zu stellen, bei der das zu schneidende Werkstück ohne manuellen Eingriff selbsttätig eingezogen und zum Sägen durchgezogen wird.

Gemäß der Erfindung wird diese Aufgabe dadurch gelöst, daß in dem Gehäuse eine Vorschubeinrichtung für das zu sägende Werkstück angebracht ist. Diese Vorschubeinrichtung besteht in vorteilhafter Weiterbildung der Erfindung aus zwei zu beiden Seiten des Sägeblattes angeordneten Vorschubelementen, beispielsweise angetriebenen Mitnehmerriemen.

Mit der Erfindung wird der wesentliche Vorteil erreicht, daß die Vorschubeinrichtung das zu sägende Werkstück sowohl einzieht als auch über den gesamten Schnittvorgang vorwärts bewegt und sogar noch nach dem Ende des Schnittvorganges auf dem Kreissägentisch hält, so daß es nicht herunterfallen kann. Dadurch wird vermieden, daß die Hände in den Gefahrenbereich des Sägeblattes gelangen können.

Nach einem weiteren Merkmal der Erfindung kann der Abstand der Vorschubelemente eingestellt werden, so daß nicht nur die Breite der Vorschubeinrichtung an die Breite des Werkstücks angepaßt, sondern auch der Zwischenraum zwischen den beiden Vorschubelementen vergrößert werden kann, was dann erforderlich wird, wenn das Sägeblatt geneigt werden muß, um schräge Schnitte durchzuführen.

Nach einem anderen Merkmal der Erfindung ist das Gehäuse über ein Gelenkparallelogramm an einem starren Halter aufgehängt. Damit kann zu Beginn des Schnittvorganges die gesamte Schutzhaube unter Beibehaltung ihrer zur Tischoberfläche parallelen Lage auf das Werkstück abgesenkt werden, um durch ihr Eigengewicht oder über ein zusätzliches Druckorgan die notwendige Haltekraft in vertikaler Richtung auf das Werkstück auszuüben. Während des gesamten Schnittvorganges bleibt die Schutzhaube in dieser Stellung und drückt das Werkstück mit der notwendigen Kraft auf den Kreissägentisch, während die Vorschubelemente das Werkstück durchziehen.

Weitere Merkmale und Vorteile der Erfindung ergeben sich aus den Patentansprüchen und aus der nachfolgenden Beschreibung eines Ausführungsbeispieles, das in der Zeichnung dargestellt ist. Es zeigen:
Figur 1 eine perspektivische Ansicht der Schutzhaube schräg von vorn,
Figur 2 eine Unteransicht der Schutzhaube,
Figur 3 eine Vorderansicht der Schutzhaube,
Figur 4 eine Ansicht der Schutzhaube schräg von hinten,
Figur 5 eine der Figur 3 entsprechende Darstellung bei vergrößertem Abstand der Vorschubelemente, zwischen die das schräg eingestellte Sägeblatt eingreift, und
Figur 6 eine Ansicht der Einstellung gemäß Figur 5 schräg von unten.

In den Figuren ist der Tisch 10 einer üblichen Kreissäge dargestellt, der einen Schlitz 12 (vgl. Figur 4) für den Durchtritt eines Sägeblattes 14 hat. In Vorschubrichtung (vgl. Pfeil in Figur 4) hinter dem Sägeblatt 14 befindet sich eine absenkbare Ritzblattverdeckung 16.

Seitlich am Tisch 10 ist eine Galgen 18 befestigt, an dessen horizontalem Kragarm 20 die Schutzhaube 22 gemäß der Erfindung aufgehängt ist. Diese besteht aus einem etwa quaderförmigen, nach unten offenen Gehäuse 24, das über zwei Gelenkparallelogramme 26 am Kragarm 20 höhenverstellbar aufgehängt ist.

In dem Gehäuse 24 sind zwei parallele, zur Vorschubrichtung rechtwinklige Achsen 28, 30 angebracht, auf denen jeweils zwei Rollen 32 befestigt sind. Über jeweils zwei in Vorschubrichtung hintereinander angeordnete Rollen 32 läuft ein Mitnehmerriemen 34, der als Zahnriemen ausgebildet sein kann und aus elastischem Werkstoff besteht.

Die in Vorschubrichtung hintere Achse 30 ist über ein Riemen- oder Kettentrieb 36 mit der Motorwelle 38 eines Antriebsmotors 40 verbunden, der an der Rückseite des Gehäuses 24 befestigt ist.

Die Position der beiden Rollen 32 eines der beiden Mitnehmerriemen 34 ist fest, während die Rollen 32 des zweiten Mitnehmerriemens 34' auf ihren Achsen 28 und 30 verstellbar sind, so daß der Abstand der beiden Mitnehmerriemen 34 und 34' eingestellt werden kann.

In Figur 4 ist angedeutet, daß das Gehäuse 24 auf seiner geschlossenen Oberseite ein Sichtfenster 42 hat, so daß der Blick auf das Sägeblatt 14 und das durchgeschobene Werkstück frei ist.

Ferner ist an der Oberseite des Gehäuses 24 ein Anschlußstutzen 44 vorgesehen, an den eine Absaugvorrichtung zum Absaugen von Späne und Staub angeschlossen werden kann.

An der Vorderwand des Gehäuses 24 ist ein Bedienungsgriff 46 befestigt, über den das Gehäuse 24 von Hand auf das Werkstück abgesenkt werden kann.

Zum Sägen eines Werkstücks, beispielsweise eines langen Brettes, wird zunächst die Schutzhaube 22 abgesenkt, wonach das Sägeblatt 14 eingeschaltet wird. Über einen nicht dargestellten, regelbaren Zeitschalter wird anschließend der Antriebsmotor 40 für die beiden Mitnehmerriemen 34 eingeschaltet, so daß das auf dem Tisch 10 liegende Werkstück automatisch in die Säge eingezogen wird und der Schnitt erfolgt. Alternativ ist es auch möglich, am Gehäuse 24 einen Näherungsschalter vorzusehen, der nur dann das Sägeblatt 14 einschaltet, wenn das Gehäuse 24 auf dem Werkstück aufliegt.

Beim Sägen hat die Bedienungsperson über das Sichtfenser 42 eine ständige Kontrolle über die Lage des Werkstücks und auf das Sägeblatt 14.

Nach dem Durchsägen des Werkstücks wird ein Herunterfallen vom Tisch 10 durch die beiden Mitnehmerriemen 34 vermieden.

Die Figuren 5 und 6 zeigen, daß durch Verschieben des Mitnehmerriemens 34' mit seinen beiden Rollen 32 auf den jeweiligen Achsen 28, 30 der Abstand zwischen den beiden Riemen so eingestellt werden kann, daß auch ein geneigtes Sägeblatt 14 zur Durchführung von schrägen Schnitten zwischen die Mitnehmerriemen 34 eingreifen kann und damit durch das Gehäuse 24 optimal abgedeckt wird.

## Patentansprüche

1. Schutzhaube für eine Kreissäge mit einem das Sägeblatt (14) abdeckenden, unten offenen Gehäuse (24), dadurch gekennzeichnet, daß in dem Gehäuse (24) eine Vorschubrichtung für das zu sägende Werkstück angebracht ist.

2. Schutzhaube nach Anspruch 1, dadurch gekennzeichnet, daß die Vorschubeinrichtung aus zwei zu beiden Seiten des Sägeblattes (24) angeordneten Vorschubelementen besteht.

3. Schutzhaube nach Anspruch 2, dadurch gekennzeichnet, daß der Abstand der Vorschubelemente einstellbar ist.

4. Schutzhaube nach Anspruch 3, dadurch gekennzeichnet, daß die Vorschubelemente aus zwei angetriebenen Mitnehmerriemen (34) bestehen.

5. Schutzhaube nach Anspruch 4, dadurch gekennzeichnet, daß an dem Gehäuse (24) ein Antriebsmotor (40) angebracht ist, dessen Motorwelle (38) mit einer für beide Mitnehmerriemen (34) gemeinsamen Antriebswelle (30) verbunden ist.

6. Schutzhaube nach einem der vorhergehenden Ansprüche, dadurch gekennzeichnet, daß das Gehäuse (24) einen Näherungsschalter zum Ein- und Ausschalten des Motors für das Kreissägeblatt (14) hat.

7. Schutzhaube nach einem der vorhergehenden Ansprüche, dadurch gekennzeichnet, daß das Gehäuse (24) über ein Gelenkparallelogramm (26) an einem starren Halter (18, 20) aufgehängt ist.

8. Schutzhaube nach Anspruch 7, dadurch gekennzeichnet, daß am Gehäuse (24) einen Bediengriff (46) angebracht ist.

9. Schutzhaube nach einem der vorhergehenden Ansprüche, dadurch gekennzeichnet, daß das Gehäuse (24) einen Anschlußstutzen (44) für eine Absaugvorrichtung aufweist.

10. Schutzhaube nach einem der vorhergehenden Ansprüche, dadurch gekennzeichnet, daß das Gehäuse (24) auf seiner geschlossenen Oberseite ein Sichtfenster (42) hat.
